# FASCICULE DE BREVET EUROPEEN

(11) **EP 4 160 321 B1**
(45) Date de publication et mention de la délivrance du brevet: **03.09.2025**
(21) Numéro de dépôt: 21199919.8
(22) Date de dépôt: 29.09.2021
(51) Int. Cl.: G04B 5/18, G04B 43/00, G04G 17/08

(54) **CERCLE DE PROTECTION POUR MOUVEMENT HORLOGER ET MOUVEMENT HORLOGER COMPORTANT LEDIT CERCLE DE PROTECTION**
SCHUTZRING FÜR UHRWERK UND UHRWERK, DAS DIESEN SCHUTZRING UMFASST
PROTECTIVE RING FOR TIMEPIECE MOVEMENT AND TIMEPIECE MOVEMENT COMPRISING SAID PROTECTIVE RING

(43) Date de publication de la demande: 05.04.2023
(73) Titulaire: ETA SA Manufacture Horlogère Suisse, 2540 Grenchen (CH)
(72) Inventeur: CHRISTAN, Julien, 2502 Bienne (CH)
(74) Mandataire: ICB SA

(56) Documents cités:
- EP-A1- 0 958 529
- EP-A1- 2 458 456
- EP-B1- 0 958 529
- WO-A1-2007/012939
- CH-A- 336 757
- CH-A- 98 832
- JP-U- S4 711 270

## Description

### Domaine technique de l'invention

L'invention relève du domaine de l'horlogerie et concerne plus particulièrement un mouvement horloger comportant un cercle de protection d'un mouvement horloger contre les champs magnétiques et contre les impacts éventuels d'une masse oscillante.

La présente invention s'applique à tout mouvement horloger mécanique ou électronique comprenant une masse oscillante destinée à fournir une puissance mécanique afin d'alimenter en énergie un organe moteur d'une montre, plus particulièrement pour remonter un mouvement horloger mécanique ou pour alimenter en électricité un circuit électronique via une génératrice.

### Arrière-plan technologique

Afin de protéger le mouvement horloger d'une montre des perturbations engendrées par l'exposition à des champs magnétiques, il existe un grand nombre de solutions.

Les plus efficaces de ces solutions consistent notamment à insérer un mouvement horloger dans un caisson réalisé dans un matériau ferromagnétique.

Toutefois, cette solution a pour inconvénient notamment d'être relativement encombrante et d'impacter de manière considérable la masse de la montre, en plus de complexifier la fabrication de cette dernière.

Par ailleurs, afin de protéger les mouvements horlogers contre les chocs mécaniques, des supports présentant une certaine élasticité permettant l'absorption de contraintes mécaniques ont été développés. Ces supports sont interposés entre le mouvement horloger et la carrure des montres, de sorte qu'ils présentent les mêmes inconvénients que ceux précités.

En outre, ces solutions ne protègent pas les mouvements horlogers d'impacts éventuels de la masse oscillante dus à un déplacement angulaire généré lors d'un choc sur la montre.

On comprend ici qu'il n'existe pas de solution convenable permettant de protéger un mouvement horloger des effets des champs magnétiques ainsi que des chocs mécaniques.

### Résumé de l'invention

La présente invention a pour objectif de fournir une solution pour protéger le mouvement horloger d'une montre à la fois des effets des champs magnétiques et des impacts éventuels de la masse oscillante provoqués par des chocs sur la montre en résolvant les inconvénients précités.

A cet effet, l'invention concerne un mouvement horloger comportant un cercle de protection antimagnétique et antichoc pour mouvement horloger, destiné à être fixé à un mouvement horloger. Le cercle comprend un corps de forme tubulaire s'étendant entre une première et une seconde extrémité axiale et est réalisé dans un matériau présentant des propriétés ferromagnétiques. Il est adapté à constituer, par la première extrémité axiale, une butée limitant le déplacement angulaire autour d'un axe radial d'une masse oscillante reliée au mouvement horloger. Les termes « axe radial » désignent un axe perpendiculaire à l'axe de rotation de la masse oscillante.

Grâce à ces caractéristiques, le cercle permet de protéger le mouvement horloger, à la fois contre d'éventuels impacts de la masse oscillante lorsqu'elle est soumise, suite à un choc sur la montre, à un déplacement angulaire autour d'un axe perpendiculaire à son axe de rotation, et contre des effets des champs magnétiques.

Le cercle a également pour effet de soutenir la masse oscillante, lors d'un choc sur la montre, afin de préserver d'une éventuelle déformation ou d'une éventuelle casse, les éléments permettant sa fixation au mouvement horloger.

En outre, la solution de l'invention étant constituée par un cercle de forme tubulaire, celle-ci présente un encombrement très faible au sein du mouvement horloger. Un autre avantage résultant de l'utilisation d'un cercle de forme tubulaire réside dans le fait que les impacts éventuels de la masse oscillante sur le champ du cercle ne sont pas ou sont peu visibles à l'œil nu du fait de la faible dimension transversale dudit champ. La dimension transversale dudit champ constitue l'épaisseur du corps du cercle.

Par ailleurs, le cercle est monobloc, de sorte qu'il peut être facilement fabriqué et de façon peu onéreuse. Par exemple, le cercle peut être réalisé par des opérations d'étampage suivies d'opérations de pliage.

Dans des modes particuliers de réalisation, l'invention peut comporter en outre l'une ou plusieurs des caractéristiques suivantes, prises isolément ou selon toutes les combinaisons techniquement possibles.

Dans des modes particuliers de réalisation, le cercle comporte une saignée axiale s'étendant entre la première et la seconde extrémité axiale dudit cercle, ladite saignée axiale séparant deux extrémités longitudinales dudit cercle.

Dans des modes particuliers de réalisation, la saignée axiale s'étend depuis la première ou la seconde extrémité axiale jusqu'à l'autre.

Dans des modes particuliers de réalisation, la saignée axiale s'étend depuis la première ou la seconde extrémité axiale vers l'autre.

Dans des modes particuliers de réalisation, la saignée axiale s'étend depuis la seconde extrémité axiale vers la première extrémité axiale, un pont de matière reliant l'une à l'autre les deux extrémités longitudinales du cercle au niveau de la première extrémité axiale.

Dans des modes particuliers de réalisation, le cercle comporte des organes de fixation s'étendant depuis sa seconde extrémité axiale, destinés à être engagés dans des logements réalisés dans le mouvement horloger, de sorte à fixer le cercle avec ledit mouvement horloger.

Dans des modes particuliers de réalisation, le cercle présente des propriétés élastiques et est configuré de sorte à être dans un état mécaniquement contraint lorsque les organes de fixation sont engagés dans les logements, afin que lesdits organes de fixation exercent respectivement des efforts de serrage contre lesdits logements.

Dans des modes particuliers de réalisation, chaque organe de fixation présente une forme de languette dont une première portion, dite « portion proximale », est orientée selon une direction axiale dans un sens opposé à la première extrémité du cercle et dont une seconde portion dite « portion distale », reliée à la portion proximale, s'étend dans un plan radial du cercle et vers l'extérieur de ce dernier.

Dans des modes particuliers de réalisation, un organe de fixation est agencé de façon diamétralement opposée à la saignée axiale.

Dans des modes particuliers de réalisation, un organe de fixation est agencé à chacune des extrémités longitudinales du cercle.

Dans des modes particuliers de réalisation, le cercle comprend un chanfrein à la jonction entre sa première extrémité axiale et chacune de ses extrémités longitudinales.

Dans des modes particuliers de réalisation, le cercle comporte un organe de fixation sous la forme d'une collerette radiale s'étendant depuis la seconde extrémité, destinée à être agencée en appui contre le mouvement horloger.

Le mouvement horloger comprend une cage formée par une platine sur laquelle est fixé un ensemble de ponts, et une masse oscillante mobile en rotation par rapport à ladite cage et s'étendant radialement au-delà de l'ensemble de ponts.

Le mouvement horloger comporte en outre un cercle tel que décrit précédemment, configuré de sorte à encercler l'ensemble de ponts et à s'étendre axialement vers la masse oscillante.

La présente invention permet avantageusement de pouvoir assembler l'ensemble du mouvement horloger avant l'introduction dudit mouvement horloger dans une carrure d'une montre, grâce à la conception du cercle qui autorise des dimensions contenues de ce dernier.

La platine forme, par une surface dite « face inférieure », un épaulement radial par rapport à l'ensemble de ponts, des logements recevant les organes de fixation étant réalisés sur ladite face inférieure.

Dans des modes particuliers de réalisation, les organes de fixation sont soudés aux logements, par exemple par laser.

Dans des modes particuliers de réalisation, les organes de fixation sont collés aux logements.

Dans des modes particuliers de réalisation, les organes de fixation coopèrent avec les logements par emboitage élastique.

### Brève description des figures

D'autres caractéristiques et avantages de l'invention apparaîtront à la lecture de la description détaillée suivante donnée à titre d'exemple nullement limitatif, en référence aux dessins annexés dans lesquels :
- la figure 1 représente une vue en perspective d'un exemple préféré de réalisation d'un cercle selon la présente invention ;
- la figure 2 représente une vue en perspective d'un mouvement horloger comportant le cercle de la figure 1 ;
- la figure 3 représente une vue de côté du mouvement horloger de la figure 2.

### Description détaillée de l'invention

La figure 1 représente un cercle 10 de protection antimagnétique et antichoc pour mouvement horloger 20, selon un premier aspect de la présente invention.

Le cercle 10 est destiné à être fixé contre un mouvement horloger 20, comme le montrent les figures 2 et 3, lui-même destiné à être logé dans un volume interne d'une carrure d'une boite de montre (non représentée).

Le mouvement horloger 20 comporte une masse oscillante 23 mobile en rotation et adaptée à alimenter en énergie un organe du mouvement horloger 20, tel qu'un barillet ou une génératrice selon que le mouvement horloger est du type mécanique ou du type électronique, de façon connue par l'homme du métier.

Le cercle 10 comprend un corps de forme tubulaire, s'étendant axialement entre deux extrémités, respectivement appelées « première et seconde extrémités axiales » 11 et 12 dans la suite du texte. Le corps du cercle 10 présente une face interne 13 destinée à être agencée en regard d'une cage du mouvement horloger 20. Dans l'exemple préféré de réalisation de l'invention représenté sur les figures, le corps du cercle 10 présente une section droite sensiblement circulaire.

Plus précisément, la cage du mouvement horloger 20 comporte, de façon connue en soi par l'homme du métier, une platine 21 sur laquelle est fixé un ensemble de ponts 22. Le cercle 10 est, comme le montrent en particulier les figures 2 et 3, configuré de sorte à encercler l'ensemble de ponts 22 du mouvement horloger 20. Autrement dit, le cercle 10 est configuré de sorte que la face interne 13 du corps du cercle 10 est agencée en vis-à-vis du pourtour de l'ensemble de ponts 22.

Il y a lieu de noter que les composants du mouvement horloger 20 autres que la cage et la masse oscillante 23 ne sont pas décrits dans le présent texte dans la mesure où ils sont bien connus de l'homme du métier et ne concernent pas en tant que tels la présente invention.

Le cercle 10 est avantageusement réalisé dans un matériau présentant des propriétés ferromagnétiques, de sorte à présenter une perméabilité élevée aux champs magnétiques. Un tel matériau peut être constitué par du fer doux. Ainsi, le cercle 10 permet de canaliser les lignes de champs magnétiques environnant le mouvement horloger 20, et donc de lui conférer une protection contre les effets desdits champs magnétiques.

Comme visible sur les figures 1 et 2, le cercle 10 peut comporter avantageusement, dans l'exemple préféré de réalisation de l'invention, une saignée axiale 14, par exemple traversante radialement, s'étendant entre les première et seconde extrémités axiales 11 et 12 dudit cercle 10. La saignée axiale 14 sépare deux extrémités longitudinales dudit cercle 10 agencées en vis-à-vis l'une de l'autre.

Un avantage de la saignée axiale 14, lorsqu'elle est traversante, comme représenté sur les figures, est d'autoriser le passage d'une tige 24 de réglage ou de remontoir, ou d'un bouton poussoir ou plus généralement de tout autre organe de commande relié au mouvement horloger 20.

Dans l'exemple préféré représenté sur les figures 1 à 3, la saignée axiale 14 s'étend depuis l'une des première et seconde extrémités axiales 11 et 12 jusqu'à l'autre. La saignée axiale 14 peut donc être traversante axialement.

La saignée axiale 14, traversante ou non, participe à conférer des propriétés élastiques au cercle 10. Plus particulièrement, le cercle 10 peut avantageusement être déformé élastiquement de sorte à faire varier la distance séparant les deux extrémités longitudinales du cercle 10. En effet, même si elle n'est pas traversante, la saignée axiale 14 constitue une zone de faiblesse conférant au cercle 10 une certaine mobilité.

Une telle caractéristique participe notamment à faciliter la fixation du cercle 10 sur le mouvement horloger 20 comme décrit plus en détail ci-après.

Dans un exemple de réalisation non représenté sur les figures, la saignée axiale 14 peut seulement s'étendre depuis la seconde extrémité axiale 12 vers la première extrémité axiale 11, un pont de matière reliant l'une à l'autre les deux extrémités longitudinales du cercle 10 au niveau de la première extrémité axiale 11.

Dans cet exemple de réalisation également, la saignée axiale 14 participe à conférer des propriétés élastiques au cercle 10.

Dans d'autres exemples de réalisation de l'invention, le cercle 10 peut comporter plusieurs saignées axiales 14 réparties à distance l'une de l'autre ou à distance les unes des autres.

Lorsque le cercle 10 est fixé au mouvement horloger 20, sa première extrémité axiale 11 est destinée à reposer en regard de la masse oscillante 23 et sa seconde extrémité axiale 12 est destinée à reposer en regard de la platine 21, tel qu'illustré sur les figures 2 et 3.

Plus particulièrement, lorsqu'il est fixé au mouvement horloger 20, le cercle 10 est adapté à constituer, par sa première extrémité axiale 11, une butée limitant le déplacement angulaire de la masse oscillante 23 autour d'un axe perpendiculaire à son axe de rotation, de sorte que ladite masse oscillante 23 ne puisse pas entrer en contact avec un pont de l'ensemble de ponts 22 du mouvement horloger 20 et de sorte à préserver d'une éventuelle déformation ou d'une éventuelle casse, les éléments permettant la fixation de ladite masse oscillante 23 au mouvement horloger 20.

Autrement dit, la masse oscillante 23 est susceptible d'impacter le champ du cercle 10.

Un tel déplacement peut être généré lorsque le mouvement horloger 20, et plus particulièrement la montre qui le comprend, est soumis à un choc, notamment un choc avec une composante selon une direction axiale.

Avantageusement, les impacts éventuels de la masse oscillante 23 étant réalisés sur le champ du cercle, s'ils génèrent des marques ou rayures, celles-ci ne sont pas ou sont très peu visibles à l'œil nu, dans la mesure où ledit champ présente une dimension transversale relativement faible, typiquement de l'ordre de quelques dixièmes de millimètres.

L'invention est adaptée aux mouvements horlogers comportant une masse oscillante 23 s'étendant radialement au-delà de l'ensemble de ponts 22, tel qu'illustré sur les figures 1 et 2. En effet, comme le montre la vue de coté de la figure 2, la masse oscillante 23 se trouve alors en porte-à-faux en regard du cercle 10, qui peut de ce fait jouer un rôle de butée.

À cet effet, le cercle 10 peut être configuré de sorte à s'étendre axialement au-delà de l'ensemble de ponts 22, vers la masse oscillante 23, comme le montrent les figures 2 et 3.

Le cercle 10 comporte des organes de fixation 15 permettant de le lier mécaniquement sans degré de liberté avec le mouvement horloger 20.

Comme représenté sur la figure 1 , les organes de fixation 15 du cercle 10 s'étendent depuis la seconde extrémité axiale 12. Ces organes de fixation 15 sont destinés à être engagés dans des logements 25 réalisés dans le mouvement horloger 20, et en particulier dans la platine 21 de ce dernier, de sorte à fixer ensemble le cercle 10 et le mouvement horloger 20.

En particulier, dans l'exemple préféré de réalisation de l'invention représenté sur les figures 1 à 3, chaque organe de fixation 15 présente une forme de languette dont une première portion, dite « portion proximale » 150, est orientée selon une direction axiale dans un sens opposé à la première extrémité 11 du cercle 10 et dont une seconde portion dite « portion distale » 151, reliée à la portion proximale 150, s'étend dans un plan radial du cercle 10 et vers l'extérieur de ce dernier.

Avantageusement, le cercle 10 est préférentiellement configuré de sorte à être dans un état contraint lorsqu'il est disposé autour du mouvement horloger 20 et que chaque organe de fixation 15 est engagé dans un logement 25. Ainsi, lorsqu'il est disposé dans cette position, ledit cercle 10 exerce des efforts de serrage sur le mouvement horloger 20, ce qui permet d'assurer un maintien en position dudit cercle 10 relativement au mouvement horloger 20, et ainsi de faciliter considérablement la fixation du cercle 10 sur le mouvement horloger 20. Cet effet technique est permis grâce à la propriété élastique du cercle 10.

En particulier, dans l'exemple préféré de réalisation de l'invention, au moins certaines des portions distales 151 sont adaptées à exercer des efforts de serrage sur le logement 25 dans lequel elle sont destinées à être engagées.

Comme le montre la figure 1, dans l'exemple préféré de réalisation de l'invention, le cercle 10 comporte trois organes de fixation 15, dont un est agencé à chacune des extrémités longitudinales du cercle 10, de part et d'autre de la saignée axiale 14, et dont un est agencé de façon diamétralement opposée à ladite saignée axiale 14.

Ainsi, les points de fixation du cercle 10 sont répartis de manière équilibrée autour du mouvement horloger 20.

Avantageusement, comme le montre la figure 2 en particulier, les organes de fixation 15 sont dimensionnés de sorte que la seconde extrémité 12 du cercle 10 soit agencée à distance de la platine 21, afin que les portions distales 151 des organes de fixation 15 soient assurées d'être en appui contre les logements 25.

Cette disposition permet de faciliter la fixation du cercle 10 sur le mouvement horloger 20.

La platine 21 comporte une face dite « face inférieure » 210 orientée vers l'ensemble de ponts 22, opposée à une face dite « face supérieure ».

Dans l'exemple préféré de réalisation de l'invention, comme le montrent les figures 2 et 3, la platine 21 du mouvement horloger 20 s'étend radialement au-delà de l'ensemble de ponts 22 et forme, par une portion périphérique de sa face inférieure 210, un épaulement radial par rapport à l'ensemble de ponts 22.

Les logements 25 sont réalisés sur cette portion périphérique de la face inférieure 210 de la platine 21.

Les portions distales 151 des organes de fixation 15 sont préférentiellement soudées, par exemple avec une méthode de soudage laser, aux logements 25 dans lesquels elles sont engagées.

Alternativement, les portions distales 151 peuvent être collées aux logements 25 ou sont assemblées par ajustement serré auxdits logements 25.

Dans d'autres exemples de réalisation de l'invention, les portions distales 151 peuvent être fixées aux logements 25 par emboitage élastique.

Dans encore d'autres exemples de réalisation de l'invention, les portions distales 151 peuvent comporter un trou traversant permettant l'engagement d'une vis destinée à coopérer avec un trou taraudé que comportent les logements 25 de la platine 21. Dans une variante de réalisation dans laquelle elle ne comporte pas de logements 25, les vis coopèrent avec des trous taraudés réalisés à même la face inférieure 210 de la platine 21 ou au fond de lamages destinés à noyer les têtes de vis.

Alternativement, il est également envisageable que les portions distales 151 comportent un trou traversant permettant l'engagement d'un clou destiné à être chassé dans la platine 21.

Par ailleurs, tel que visible sur les figures 1 à 3, le cercle 10 comprend un chanfrein 16 à la jonction entre la première extrémité axiale 11 et chacune de ses extrémités longitudinales. Autrement dit, les chanfreins 16 sont chacun agencés de façon opposée à un organe de fixation 15.

Cette caractéristique permet d'éviter tout risque que la masse oscillante 23 ne percute un angle vif ou une arrête du cercle 10, ce qui serait susceptible de nuire au bon fonctionnement du mouvement horloger 20.

Il y a lieu de noter que, bien que dans l'exemple de réalisationreprésenté sur les figures 1 à 3, le cercle 10 présente une forme tubulaire d'un cylindre de révolution, dans d'autres exemples de réalisation non représentés sur les figures, il peut présenter d'autres formes tubulaire. Par exemple, il peut comporter une section droite de forme elliptique, de forme polygonale ou de toute autre forme appropriée correspondant à la forme de la circonférence de la section droite d'un ensemble de ponts 22 d'un mouvement horloger 20 à protéger.

En outre, dans d'autres exemples de réalisation non représentés sur les figures, les organes de fixation 15 peuvent être conformes à ceux décrits précédemment, à la différence près qu'ils s'étendent vers l'intérieur du cercle 10 et non vers l'extérieur. Par ailleurs, dans cet exemple de réalisation, les organes de fixation 15 peuvent coopérer avec des logements 25 de forme correspondante pratiqués dans des ponts 22 ou dans la platine 21.

Dans encore un autre exemple de réalisation de l'invention, les organes de fixation 15 peuvent être de la forme d'un relief, par exemple constitué par un bossage annulaire orienté vers l'intérieur du cercle 10 et s'étendant entre les extrémités longitudinales du cercle 10. Le relief est alors prévu pour coopérer avec une gorge réalisée sur le pourtour de l'ensemble de ponts 22.

Dans encore un autre exemple de réalisation de l'invention, les organes de fixation 15 peuvent prendre la forme d'une collerette radiale s'étendant depuis la seconde extrémité axiale 12 du corps du cercle 10, vers l'extérieur du cercle 10, lesdits organes de fixation 15 ainsi que le corps du cercle 10 étant destinés à être fixés par ajustement serré entre le mouvement horloger 20 et la carrure.

Alternativement, la collerette est fixée par collage à la platine 21.

Quels que soient les exemples de réalisation des organes de fixation 15, la platine 21 peut comporter des taraudages sur sa face inférieure 210 prévus pour recevoir des vis de fixation destinées à fixer le cercle 10 contre le mouvement horloger 20. Alternativement, des brides de fixations sont aussi envisageables.

Dans d'autres exemples de réalisation de l'invention, les organes de fixation 15 du cercle 10 peuvent être formés par des pattes s'étendant axialement depuis la seconde extrémité axiale 12 du corps de cercle 10, lesdites pattes étant destinées à être engagées dans des trous traversants réalisés dans la platine 21 de sorte que leur extrémité libre débouche au-delà desdits trous afin d'être rabattue contre la face supérieure de la platine 21.

Dans d'autres exemples de réalisation de l'invention, le corps du cercle 10 comporte des trous traversants respectivement prévus pour recevoir des tétons ou des goupilles s'étendant radialement depuis l'ensemble de ponts 22 du mouvement horloger 20.

## Revendications

1. Mouvement horloger (20) comprenant une cage formée par une platine (21) sur laquelle est fixé un ensemble de ponts (22), ladite platine (21) formant un épaulement radial par rapport à l'ensemble de ponts (22) par une face dite « face inférieure » (210), le mouvement horloger (20) comportant également une masse oscillante (23) mobile en rotation par rapport à ladite cage et s'étendant radialement au-delà de l'ensemble de ponts (22), ledit mouvement horloger (20) comportant un cercle (10) réalisé dans un matériau présentant des propriétés ferromagnétique et comprenant un corps de forme tubulaire s'étendant entre une première et une seconde extrémité axiale (11, 12), ledit cercle (10) étant configuré de sorte à encercler l'ensemble de ponts (22) et à s'étendre axialement vers la masse oscillante (23), et étant adapté à constituer, par la première extrémité axiale (11), une butée limitant le déplacement angulaire, autour d'un axe radial, de la masse oscillante (23), ledit cercle (10) comportant des organes de fixation (15) s'étendant depuis sa seconde extrémité axiale (12), engagés dans des logements (25) réalisés sur la face inférieure (210) de sorte à fixer le cercle (10) avec ledit mouvement horloger (20).

2. Mouvement horloger (20) selon la revendication 1, dans lequel le cercle (10) comporte une saignée axiale (14) s'étendant entre la première et la seconde extrémité axiale (11, 12) dudit cercle (10), ladite saignée axiale (14) séparant deux extrémités longitudinales dudit cercle (10).

3. Mouvement horloger (20) selon la revendication 2, dans lequel la saignée axiale (14) s'étend depuis l'une des première ou seconde extrémités axiales (11, 12) jusqu'à l'autre.

4. Mouvement horloger (20) selon la revendication 2, dans lequel la saignée axiale (14) s'étend depuis la seconde extrémité axiale (12) vers la première extrémité axiale (11), un pont de matière reliant l'une à l'autre les deux extrémités longitudinales du cercle (10) au niveau de la première extrémité axiale (11).

5. Mouvement horloger (20) selon l'une des revendications 2 à 4, dans lequel le cercle (10) présente des propriétés élastiques et est configuré de sorte à être dans un état mécaniquement contraint lorsque les organes de fixation (15) sont engagés dans les logements (25), afin que lesdits organes de fixation (15) exercent respectivement des efforts de serrage contre lesdits logements (25).

6. Mouvement horloger (20) selon l'une des revendications 1 à 5, dans lequel chaque organe de fixation (15) présente une forme de languette dont une première portion, dite « portion proximale » (150), est orientée selon une direction axiale dans un sens opposé à la première extrémité (11) du cercle (10) et dont une seconde portion dite « portion distale » (151), reliée à la portion proximale (150), s'étend dans un plan radial du cercle (10) et vers l'extérieur de ce dernier.

7. Mouvement horloger (20) selon l'une des revendications 2 à 4, dans lequel un organe de fixation (15) est agencé de façon diamétralement opposée à la saignée axiale (14).

8. Mouvement horloger (20) selon l'une des revendications 2 à 4, dans lequel un organe de fixation (15) est agencé à chacune des extrémités longitudinales du cercle (10).

9. Mouvement horloger (20) selon l'une des revendications 2 à 4, dans lequel le cercle (10) comprend un chanfrein (16) à la jonction entre sa première extrémité axiale (11) et chacune de ses extrémités longitudinales.

10. Mouvement horloger (20) selon l'une des revendications 1 à 9, dans laquelle les organes de fixation (15) sont soudés aux logements (25).

11. Mouvement horloger (20) selon l'une des revendications 1 à 9, dans laquelle les organes de fixation (15) sont collés aux logements (25).

12. Mouvement horloger (20) selon l'une des revendications 1 à 9, dans laquelle les organes de fixation (15) coopèrent avec les logements (25) par emboitage élastique.

## Patentansprüche

1. Uhrwerk (20), umfassend ein Gehäuse, das durch eine Platine (21) gebildet ist, auf der eine Brückeneinheit (22) befestigt ist, wobei die Platine (21) über eine sogenannte "Unterseite" (210) einen radialen Vorsprung in Bezug auf die Brückeneinheit (22) bildet, wobei das Uhrwerk (20) ferner eine um das Gehäuse drehbar gelagerte Schwungmasse (23) umfasst, die sich radial über die Brückeneinheit (22) hinaus erstreckt, wobei das Uhrwerk (20) ferner einen Ring (10) aufweist, der aus einem Material mit ferromagnetischen Eigenschaften gefertigt ist und einen rohrförmigen Körper umfasst, der sich zwischen einem ersten und einem zweiten axialen Ende (11, 12) erstreckt, wobei der Ring (10) so ausgebildet ist, dass er die Brückeneinheit (22) umgibt und sich axial in Richtung der Schwungmasse (23) erstreckt, und wobei der Ring (10) derart gestaltet ist, dass er mit seinem ersten axialen Ende (11) einen Anschlag bildet, der die Drehbewegung der Schwungmasse (23) um eine Radialachse begrenzt, wobei der Ring (10) Befestigungselemente (15) aufweist, die sich von seinem zweiten axialen Ende (12) aus erstrecken und in Aufnahmen (25) auf der Unterseite (210) eingreifen, um den Ring (10) mit dem Uhrwerk (20) zu fixieren.

2. Uhrwerk (20) nach Anspruch 1, **dadurch gekennzeichnet, dass** der Ring (10) eine axiale Nut (14) aufweist, die sich zwischen dem ersten und zweiten axialen Ende (11, 12) des Rings (10) erstreckt, wobei die axiale Nut (14) zwei Längsbereiche des Rings (10) voneinander trennt.

3. Uhrwerk (20) nach Anspruch 2, **dadurch gekennzeichnet, dass** sich die axiale Nut (14) von einer der beiden axialen Enden (11, 12) bis zum jeweils anderen erstreckt.

4. Uhrwerk (20) nach Anspruch 2, **dadurch gekennzeichnet, dass** sich die axiale Nut (14) von dem zweiten axialen Ende (12) in Richtung des ersten axialen Endes (11) erstreckt, wobei ein Materialsteg die beiden Längsenden des Rings (10) im Bereich des ersten axialen Endes (11) miteinander verbindet.

5. Uhrwerk (20) nach einem der Ansprüche 2 bis 4, **dadurch gekennzeichnet, dass** der Ring (10) elastische Eigenschaften aufweist und so konfiguriert ist, dass er sich in einem mechanisch vorgespannten Zustand befindet, wenn die Befestigungselemente (15) in die Aufnahmen (25) eingreifen, sodass die Befestigungselemente (15) jeweils Klemmkräfte gegen die Aufnahmen (25) ausüben.

6. Uhrwerk (20) nach einem der Ansprüche 1 bis 5, **dadurch gekennzeichnet, dass** jedes Befestigungselement (15) die Form einer Lasche aufweist, wobei ein erster Abschnitt, als "proximaler Abschnitt" (150) bezeichnet, in einer axialen Richtung entgegengesetzt zum ersten Ende (11) des Rings (10) ausgerichtet ist, und ein zweiter Abschnitt, als "distaler Abschnitt" (151) bezeichnet, der mit dem proximalen Abschnitt (150) verbunden ist, sich in einer radialen Ebene des Rings (10) und nach außen von diesem erstreckt.

7. Uhrwerk (20) nach einem der Ansprüche 2 bis 4, **dadurch gekennzeichnet, dass** ein Befestigungselement (15) diametral gegenüber der axialen Nut (14) angeordnet ist.

8. Uhrwerk (20) nach einem der Ansprüche 2 bis 4, **dadurch gekennzeichnet, dass** an jedem der beiden Längsenden des Rings (10) ein Befestigungselement (15) angeordnet ist.

9. Uhrwerk (20) nach einem der Ansprüche 2 bis 4, **dadurch gekennzeichnet, dass** der Ring (10) an der Verbindung zwischen seinem ersten axialen Ende (11) und jeweils einem seiner Längsenden eine Fase (16) aufweist.

10. Uhrwerk (20) nach einem der Ansprüche 1 bis 9, **dadurch gekennzeichnet, dass** die Befestigungselemente (15) an den Aufnahmen (25) angeschweißt sind.

11. Uhrwerk (20) nach einem der Ansprüche 1 bis 9, **dadurch gekennzeichnet, dass** die Befestigungselemente (15) an den Aufnahmen (25) verklebt sind.

12. Uhrwerk (20) nach einem der Ansprüche 1 bis 9, **dadurch gekennzeichnet, dass** die Befestigungselemente (15) mit den Aufnahmen (25) durch elastisches Einrasten zusammenwirken.

## Claims

1. Horology movement (20) comprising a cage formed by a plate (21) onto which a bridge assembly (22) is fixed, said plate (21) forming a radial shoulder with respect to the bridge assembly (22) by a so-called "lower face" (210), the horology movement (20) also including an oscillating mass (23) which is rotatable with respect to said cage and extending radially beyond the bridge assembly (22), said horology movement (20) comprising a ring (10) made from a material having ferromagnetic properties and comprising a tubular body extending between a first and a second axial end (11, 12), said ring (10) being configured so as to encircle the bridge assembly (22) and to extend axially towards the oscillating mass (23), and being adapted to form, by the first axial end (11), a stop limiting the angular displacement, about a radial axis, of the oscillating mass (23), said ring (10) including fixing members (15) extending from its second axial end axial (12), engaged in housings (25) formed on the lower face (210) so as to fix the ring (10) with said horology movement (20).

2. Horology movement (20) according to claim 1, wherein the ring (10) includes an axial kerf (14) extending between the first and the second axial end (11, 12) of said ring (10), said axial kerf (14) separating two longitudinal ends of said ring (10).

3. Horology movement (20) according to claim 2, wherein the axial kerf (14) extends from one of the first or second axial ends (11, 12) to the other.

4. Horology movement (20) according to claim 2, wherein the axial kerf (14) extends from the second axial end (12) to the first axial end (11), a bridge of material connecting the two longitudinal ends of the ring (10) to one another at the first axial end (11).

5. Horology movement (20) according to any of claims 2 to 4, wherein the ring (10) has elastic properties and is configured to be in a mechanically constrained state when the fixing members (15) are engaged in the housings (25), so that said fixing members (15) exert clamping forces against said housings (25) respectively.

6. Horology movement (20) according to any of claims 1 to 5, wherein each fixing member (15) has the shape of a tongue, a first portion of which, referred to as the "proximal portion" (150), is oriented in an axial direction in a direction opposite the first end (11) of the ring (10) and a second portion of which, referred to as the "distal portion" (151), connected to the proximal portion (150), extends in a radial plane of the ring (10) and towards the exterior of the latter.

7. Horology movement (20) according to any of claims 2 to 4, wherein a fixing member (15) is arranged diametrically opposite the axial kerf (14).

8. Horology movement (20) according to any of claims 2 to 4, wherein a fixing member (15) is arranged at each of the longitudinal ends of the circle (10).

9. Horology movement (20) according to any of claims 2 to 4, wherein the ring (10) comprises a chamfer (16) at the junction between its first axial end (11) and each of its longitudinal ends.

10. Horology movement (20) according to any of claims 1 to 9, wherein the fixing members (15) are welded to the housings (25).

11. Horology movement (20) according to any of claims 1 to 9, wherein the fixing members (15) are bonded to the housings (25).

12. Horology movement (20) according to any of claims 1 to 9, wherein the fixing members (15) cooperate with the housings (25) by elastic interlocking.
